# EUROPÄISCHE PATENTSCHRIFT

(11) **EP 1 116 822 B1**
(45) Veröffentlichungstag und Bekanntmachung des Hinweises auf die Patenterteilung: **13.02.2008**
(21) Anmeldenummer: 00128157.5
(22) Anmeldetag: 21.12.2000
(51) Int. Cl.: D21F 3/02

(54) **Wasserabführeinrichtung**
Device for discharging water
Dispositif pour décharger l' eau

(30) Priorität: 14.01.2000 DE 20000599 U; 24.03.2000 DE 10014873
(43) Veröffentlichungstag der Anmeldung: 18.07.2001
(62) Teilanmeldung aus: 05108375.6
(73) Patentinhaber: Voith Patent GmbH, 89522 Heidenheim (DE)
(72) Erfinder: Steiner, Karl, Dr., 72076 Tübingen (DE); Wolf, Robert, 89542 Herbrechtingen (DE); Prinzing, Hans, 89518 Heidenheim (DE)
(74) Vertreter: Kunze, Klaus

(56) Entgegenhaltungen:
- EP-A- 0 371 786
- US-A- 1 423 400
- US-A- 2 165 549
- US-A- 3 355 350

## Beschreibung

Die Erfindung betrifft eine Wasserabführeinrichtung für eine Papiermaschine oder dergleichen, insbesondere für eine befilzte Presse einer solchen Papiermaschine, mit einer sich zumindest im wesentlichen über die Maschinenbreite erstreckenden Auffangwanne nach dem Oberbegriff des Anspruchs 1.

Eine derartige Wasserabführeinrichtung ist beispielsweise aus US-A-3355350 bekannt.

Bei den bisher üblichen Wasserabführeinrichtungen der eingangs genannten Art wird das Presswasser in der Regel durch Schwerkraft abgeführt. Insbesondere bei einer Verwendung für einen Oberfilz kann die in die Wanne abgeschleuderte Wassermenge nicht in jedem Fall seitlich durch die Schwerkraft zum Wannenrand strömen. Insbesondere dann, wenn der Abflussquerschnitt der Wanne zu klein ist und/oder die Wanne keine ausreichende Neigung besitzt, kann Wasser auf den Filz zurückfließen.

Aus der DE 25 09 057 C3 ist bereits ein Saugkasten zum Absaugen von durch ein Sieb hindurchtretendes Wasser bekannt geworden, der durch eine mit Durchtrittsöffnungen versehene Trennwand in eine Wassersaugkammer und eine Luftsaugkammer unterteilt ist.

Ein Ziel der Erfindung ist es, eine verbesserte Wasserabführeinrichtung der eingangs genannten Art zu schaffen, bei der problemlos eine mit einer entsprechenden Platzersparnis einhergehende Verringerung des Abflussquerschnitts der Wanne möglich ist. Zudem soll ausgeschlossen sein, dass Wasser auf den Filz zurückfließt. Weiterhin soll es auch möglich sein, bei einem nur sehr geringen Gefälle in Querrichtung die anfallende Wassermenge problemlos abzuführen.

Diese Aufgabe wird nach der Erfindung durch die Merkmale des Anspruchs 1 gelöst.

Die erfindungsgemäße Wasserabführeinrichtung ist mit besonderem Vorteil für eine der Entwässerung einer Faserstoffbahn, insbesondere einer Papier- oder Kartonbahn, dienende, wenigstens einen in Bahnlaufrichtung verlängerten Preßspalt aufweisende Pressenanordnung verwendbar, nachdem bei einem verlängerten Pressspalt einem erhöhten Wasseranfall Rechnung getragen werden muß.

Vorteilhafterweise erstreckt sich zumindest eine der beiden Kammern zumindest im wesentlichen über die ganze Maschinenbreite.

Die beiden Kammern sind vorzugsweise über mehrere Öffnungen miteinander verbunden, die über die Maschinenbreite verteilt sind.

Von Vorteil ist auch, wenn das Wasser auf wenigstens einer der beiden Maschinenseiten aus der zweiten Kammer abgeführt wird.

Bei einer bevorzugten praktischen Ausführungsform der erfindungsgemäßen Wasserabführeinrichtung sind die beiden Kammern über drosselnde Öffnungen miteinander verbunden.

Die mittlere Strömungsrichtung, d.h. die effektive Hauptströmungsrichtung der in der ersten Kammer vorherrschenden Wasserströmung kann zumindest im wesentlichen querströmungsfrei sein.

Dagegen kann die mittlere Strömungsrichtung, d.h. die effektive Hauptströmungsrichtung der in der zweiten Kammer vorherrschenden Wasserströmung eine in Richtung der Maschinenbreite verlaufende Querkomponente besitzen.

Bei einer zweckmäßigen praktischen Ausführungsform sind die beiden Kammern über wenigstens ein Rohr miteinander verbunden, das mit einem Ende in einer jeweiligen Verbindungsöffnung in einer zwischen den Kammern vorgesehenen Trennwand und mit seinem anderen Ende in die zweite Kammer mündet. Dabei sind vorzugsweise mehrere über die Maschinenbreite verteilte Rohre vorgesehen. Es können beispielsweise 0,5 bis 5 Rohre je Meter vorgesehen sein.

Die Rohre besitzen zweckmäßigerweise einen Durchmesser von etwa 10 bis etwa 100 mm.

Das Vakuum der zweiten Kammer ist vorteilhafterweise kleiner als etwa 0,2 bar, wobei es vorzugsweise kleiner oder gleich etwa 0,05 bar ist.

Bei einer weiteren praktischen Ausführungsform der erfindungsgemäßen Wasserabführeinrichtung ist die zweite Kammer durch ein sich in Querrichtung erstreckendes, mit Vakuum beaufschlagtes Rohr begrenzt, dessen Mantel mit Öffnungen versehen ist, über die die erste Kammer mit der durch den Rohrinnenraum gebildeten zweiten Kammer verbunden ist.

Die Auffangwanne kann über die Maschinenbreite in Segmente unterteilt sein. Sie kann jedoch auch über die Maschinenbreite durchgehend ausgeführt sein.

Das in der zweiten Kammer vorherrschende Vakuum ist vorzugsweise durch eine volumetrische Pumpe erzeugt.

Das Wasser kann beispielsweise ähnlich wie in Trockenzylindern oder wie das Öl in NFP-Pressen aus der Wanne oder Rinne abgesaugt werden.

Durch die Absaugöffnungen kann eine geringe Luftmenge mit abgesaugt werden, z.B. einige 1/s. So kann sich beispielsweise bei einem Durchmesser der Absaugöffnungen D = 5 mm, einer Druckdifferenz Dp = 5000 N/m² ein Volumenstrom V-Luft von wesentlich weniger als 0,5 m³/min ergeben.

Die erfindungsgemäße Wasserabführeinrichtung ist vorteilhafterweise bei einer befilzten, insbesondere einer einfach oder doppelt befilzten Presse und insbesondere für eine wenigstens einen Langspalt aufweisende Pressenanordnung anwendbar.

Der Einsatz der Wasseraufnahmevorrichtung ist bei den unterschiedlichsten Pressanordnungen möglich. Beispielsweise kann auch unter der Faserstoffbahn ein Entwässerungsband durch den Pressspalt verlaufen und der Pressspalt durch den Einsatz einer Schuhpresswalze verlängert ausgeführt werden.

Die Erfindung wird im folgenden anhand von Ausführungsbeispielen unter Bezugnahme auf die Zeichnung näher erläutert; in dieser zeigen:
- Figur 1: eine schematische Darstellung einer dem Oberfilz einer doppelt befilzten Presse zugeordneten Wasserabführeinrichtung,
- Figur 2: eine vergrößerte Darstellung der in der Figur 1 gezeigten Wasserabführeinrichtung,
- Figur 3: eine schematische Darstellung einer weiteren Ausführungsform einer Wasserabführeinrichtung mit die beiden Kammern miteinander verbindenden Rohren,
- Figur 4: eine schematische Teilquerschnittsdarstellung der in der Figur 3 gezeigten Wasserabführeinrichtung, geschnitten entlang der Linie I-I der Figur 3,
- Figur 5: eine schematische Darstellung einer weiteren Ausführungsform einer Wasserabführeinrichtung mit das Wasser zum Rand der Papiermaschine abführenden Rohren,
- Figur 6: eine schematische Teilquerschnittsdarstellung der in der Figur 5 gezeigten Wasserabführeinrichtung, geschnitten entlang der Linie I-I der Figur 5,
- Figur 7: eine schematische Darstellung einer weiteren Ausführungsform einer Wasserabführeinrichtung, bei der die zweite Kammer durch ein sich in Querrichtung erstreckendes Rohr begrenzt ist,
- Figur 8: eine schematische Darstellung einer weiteren Ausführungsform einer Wasserabführeinrichtung, bei der die Geschwindigkeit des Spritzwassers ähnlich wie bei einem Saugschnabelsiphon zur Wasserabfuhr genutzt wird,
- Figur 9: eine schematische Darstellung einer weiteren Ausführungsform einer Wasserabführeinrichtung, bei der die Wasserabfuhr über ein Saugrohr erfolgt, und

Die Figuren 1 bis 9 zeigen jeweils in rein schematischer Darstellung eine Wasserabführeinrichtung 10 für eine Papiermaschine und dergleichen, die insbesondere für eine befilzte Presse 12 eingesetzt werden kann. Im Fall einer doppelt befilzten Presse (vgl. z.B. die Figuren 1 und 3) ist eine solche Wasserabführeinrichtung 10 insbesondere für den Oberfilz einsetzbar.

Die Wasserabführeinrichtung 10 umfasst jeweils eine sich zumindest im wesentlichen über die Maschinenbreite erstreckende Auffangwanne 14. Diese Auffangwanne 14 besitzt jeweils eine unter Umgebungsdruck stehende, das ankommende Wasser 16 aufnehmende erste Kammer 18 und eine mit Vakuum beaufschlagte, mit der ersten verbundene zweite Kammer 20, in die das sich in der ersten Kammer 18 ansammelnde Wasser 16 gesaugt und aus der das Wasser 16 schließlich abgeführt wird.

Zumindest eine der beiden Kammern 18, 20 kann sich zumindest im wesentlichen über die Maschinenbreite erstrecken.

Die beiden Kammern 18, 20 können über Öffnungen 22 miteinander verbunden sein, die über die Maschinenbreite verteilt sind. Das Wasser kann auf wenigstens einer der beiden Maschinenseiten aus der zweiten Kammer 20 abgeführt werden. Bei den Öffnungen 22 kann es sich beispielsweise um drosselnde Öffnungen handeln.

Beispielsweise beim in den Figuren 1 und 2 dargestellten Ausführungsbeispiel ist die Wasserabführeinrichtung 10 dem oberen Filz 24 einer doppelt befilzten Schuhpresse 12 zugeordnet. Die Verbindungsöffnungen 22 sind in einem unteren, dem Sieb 24 benachbarten Bereich vorgesehen. Zwischen den beiden Kammern 18, 20 ist eine Trennwand 26 vorgesehen, in der die Öffnungen 22 belassen sind. Durch diese Öffnungen 22 gelangt das sich in der ersten Kammer 18 ansammelnde Wasser 16 in die mit Vakuum beaufschlagte zweite Kammer 20.

Die Figuren 3 und 4 zeigen in schematischer Darstellung eine weitere Ausführungsform der Wasserabführeinrichtung 10, bei der die beiden Kammern über mehrere über die Maschinenbreite verteilte Rohre 28 miteinander verbunden sind. Diese Rohre 28 münden mit einem Ende jeweils in einer jeweiligen Verbindungsöffnung 22 der Trennwand 26 und mit ihrem anderen Ende in der zweiten Kammer 20. Wie insbesondere anhand der Figur 3 zu erkennen ist, sind die Rohre im Bereich der Öffnungen 22 zunächst ein Stück weit in die zweite Kammer 20 geführt und anschließend allgemein nach oben abgebogen. Die oberen Rohrmündungen sind von dem in der zweiten Kammer 20 vorherrschenden Vakuum beaufschlagt, so dass Wasser durch die Rohre 28 hindurch zunächst nach oben gesaugt wird und anschließend in dieser Kammer 20 nach unten fließt.

Wie insbesondere anhand der Figur 4 zu erkennen ist, kann das Wasser seitlich aus der zweiten Kammer 20 abgeführt werden.

In den Figuren 5 und 6 ist in schematischer Darstellung eine weitere Ausführungsform einer Wasserabführeinrichtung 10 gezeigt, die mit das Wasser 16 zum Rand der Papiermaschine abführenden Rohren 30 versehen ist.

Bei der Ausführungsform gemäß Figur 7 ist die zweite Kammer 20 durch ein sich in Querrichtung erstreckendes, mit Vakuum beaufschlagtes Rohr 32 begrenzt, in dessen Mantel die Öffnungen 22 vorgesehen sind, über die die erste Kammer 18 mit der durch den Rohrinnenraum gebildeten zweiten Kammer 20 verbunden ist.

Bei der in der Figur 8 dargestellten Ausführungsform wird die Geschwindigkeit des Spritzwassers 16 ähnlich wie bei einem Saugschnabelsiphon zur Wasserabfuhr genutzt. Das Wasser wird auch hier wieder in die zweite Kammer 20 gesaugt und über diese abgeführt.

Im vorliegenden Fall ist die Wasserabführeinrichtung wieder dem oberen Filz 24 einer doppelt befilzten Presse zugeordnet.

Bei der in der Figur 9 dargestellten Ausführungsform erfolgt die Wasserabfuhr über ein Saugrohr 34, durch das im vorliegenden Fall die zweite Kammer 20 begrenzt wird. Der Mantel des Saugrohres 34 ist wieder mit Öffnungen 22 versehen, über die der die zweite Kammer 20 bildende Innenraum des Rohres mit der ersten Kammer 18 verbunden ist. Das sich in der ersten Kammer 18 ansammelnde Wasser 16 wird somit über die Öffnungen 22 in das Rohr 20 gesaugt und über dieses abgeführt.

Im vorliegenden Fall ist die Wasserabführeinrichtung 10 einer einfach befilzten Schuhpresse 12 zugeordnet. Dabei ist die Wasserabführeinrichtung 10 im Auslaufzwickel zwischen dem Filz 36 und der oberen Walze angeordnet.

## Patentansprüche

1. Wasserabführeinrichtung (10) für eine Papiermaschine oder dergleichen, insbesondere für eine befilzte Presse (12) einer solchen Papiermaschine, mit einer sich zumindest im wesentlichen über die Maschinenbreite erstreckenden Auffangwanne (14), wobei
die Auffangwanne (14) eine unter Umgebungsdruck stehende, das ankommende Wasser (16) aufnehmende erste Kammer (18) und eine mit Vakuum beaufschlagte, mit der ersten verbundene zweite Kammer (20) umfasst, in die das sich in der ersten Kammer (18) ansammelnde Wasser gesaugt und aus der das Wasser schließlich abgeführt wird, **dadurch gekennzeichnet, dass** das Wasserniveau in der zweiten Kammer (20) über dem Wasserniveau in der ersten Kammer (18) liegt.

2. Wasserabführeinrichtung nach Anspruch 1,
**dadurch gekennzeichnet,**
**dass** sich zumindest eine der beiden Kammern (18, 20) zumindest im wesentlichen über die Maschinenbreite erstreckt.

3. Wasserabführeinrichtung nach Anspruch 1 oder 2,
**dadurch gekennzeichnet,**
**dass** die beiden Kammern (18, 20) über Öffnungen (22) miteinander verbunden sind, die über die Maschinenbreite verteilt sind.

4. Wasserabführeinrichtung nach einem der vorhergehenden Ansprüche,
**dadurch gekennzeichnet,**
**dass** das Wasser auf wenigstens einer der beiden Maschinenseiten aus der zweiten Kammer (20) abgeführt wird.

5. Wasserabführeinrichtung nach einem der vorhergehenden Ansprüche,
**dadurch gekennzeichnet,**
**dass** die beiden Kammern (18, 20) über drosselnde Öffnungen (22) miteinander verbunden sind.

6. Wasserabführeinrichtung nach einem der vorhergehenden Ansprüche,
**dadurch gekennzeichnet,**
**dass** die mittlere Strömungsrichtung, d.h. die effektive Hauptströmungsrichtung der in der ersten Kammer (18) vorherrschenden Wasserströmung zumindest im wesentlichen querströmungsfrei ist.

7. Wasserabführeinrichtung nach einem der vorhergehenden Ansprüche,
**dadurch gekennzeichnet,**
**dass** die mittlere Strömungsrichtung, d.h. die effektive Hauptströmungsrichtung der in der zweiten Kammer (20) vorherrschenden Wasserströmung eine in Richtung der Maschinenbreite verlaufende Querkomponente besitzt.

8. Wasserabführeinrichtung nach einem der vorhergehenden Ansprüche,
**dadurch gekennzeichnet,**
**dass** die beiden Kammern (18, 20) über wenigstens ein Rohr (28) miteinander verbunden sind, das mit einem Ende in einer jeweiligen Verbindungsöffnung (22) in einer zwischen den Kammern (18, 20) vorgesehenen Trennwand (26) und mit seinem anderen Ende in die zweite Kammer (20) mündet.

9. Wasserabführeinrichtung nach Anspruch 8,
**dadurch gekennzeichnet,**
**dass** mehrere über die Maschinenbreite verteilte Rohre (28) vorgesehen sind.

10. Wasserabführeinrichtung nach Anspruch 9,
**dadurch gekennzeichnet,**
**dass** etwa 0,5 bis 5 Rohre (28) je Meter vorgesehen sind.

11. Wasserabführeinrichtung nach einem der Ansprüche 8 bis 10,
**dadurch gekennzeichnet,**
**dass** die Rohre (28) einen Durchmesser von etwa 10 bis etwa 100 mm besitzen.

12. Wasserabführeinrichtung nach einem der vorhergehenden Ansprüche,
**dadurch gekennzeichnet,**
**dass** das Vakuum in der zweiten Kammer (20) kleiner als etwa 0,2 bar und vorzugsweise kleiner oder gleich etwa 0,05 bar ist.

13. Wasserabführeinrichtung nach einem der vorhergehenden Ansprüche,
**dadurch gekennzeichnet,**
**dass** die zweite Kammer (20) durch ein sich in Querrichtung erstreckendes mit Vakuum beaufschlagtes Rohr (32) begrenzt ist, dessen Mantel mit Öffnungen (22) versehen ist, über die die erste Kammer (18) mit der durch den Rohrinnenraum gebildeten zweiten Kammer (20) verbunden ist.

14. Wasserabführeinrichtung nach einem der vorhergehenden Ansprüche,
**dadurch gekennzeichnet,**
**dass** die Auffangwanne (14) über die Maschinenbreite in Segmente unterteilt ist.

15. Wasserabführeinrichtung nach einem Ansprüche 1 bis 13,
**dadurch gekennzeichnet,**
**dass** die Auffangwanne (14) über die Maschinenbreite durchgehend ausgeführt ist.

16. Wasserabführeinrichtung nach einem der vorhergehenden Ansprüche,
**dadurch gekennzeichnet,**
**dass** das in der zweiten Kammer (20) vorherrschende Vakuum durch eine volumetrische Pumpe erzeugt ist.

17. Verwendung der Wasserabführeinrichtung nach einem der vorhergehenden Ansprüche für eine der Entwässerung einer Faserstoffbahn, insbesondere Papier- oder Kartonbahn, dienende, wenigstens einen in Bahnlaufrichtung verlängerten Preßspalt aufweisende Pressenanordnung.

## Claims

1. Device (10) for discharging water for a papermaking machine or the like, in particular for a felted press (12) of such a papermaking machine, having a collecting trough (14) extending at least substantially over the machine width, the collecting trough (14) comprising a first chamber (18), which is at ambient pressure and picks up the incoming water (16), and a second chamber (20), to which vacuum can be applied, which is connected to the first and into which the water accumulating in the first chamber (18) is sucked and from which the water is finally discharged, **characterized in that** the water level in the second chamber (20) lies above the water level of the first chamber (18).

2. Device for discharging water according to Claim 1, **characterized in that** at least one of the two chambers (18, 20) extends at least substantially over the machine width.

3. Device for discharging water according to Claim 1 or 2, **characterized in that** the two chambers (18, 20) are connected to each other by openings (22) which are distributed across the machine width.

4. Device for discharging water according to one of the preceding claims, **characterized in that** the water is discharged from the second chamber (20) on at least one of the two machine sides.

5. Device for discharging water according to one of the preceding claims, **characterized in that** the two chambers (18, 20) are connected to each other via restricting openings (22).

6. Device for discharging water according to one of the preceding claims, **characterized in that** the average flow direction, that is to say the effective main flow direction, of the water flow prevailing in the first chamber (18) is at least substantially free of transverse flows.

7. Device for discharging water according to one of the preceding claims, **characterized in that** the average flow direction, that is to say the effective main flow direction, of the water flow prevailing in the second chamber (20) has a transverse component running in the direction of the machine width.

8. Device for discharging water according to one of the preceding claims, **characterized in that** the two chambers (18, 20) are interconnected by at least one pipe (28), which at one end opens into a respective connecting opening (22) in a dividing wall (26) provided between the chambers (18, 20), and at its other end opens into the second chamber (20).

9. Device for discharging water according to Claim 8, **characterized in that** a plurality of pipes (28) distributed over the machine width are provided.

10. Device for discharging water according to Claim 9, **characterized in that** about 0.5 to 5 pipes (28) per metre are provided.

11. Device for discharging water according to one of Claims 8 to 10, **characterized in that** the pipes (28) have a diameter of about 10 to about 100 mm.

12. Device for discharging water according to one of the preceding claims, **characterized in that** the vacuum in the second chamber (20) is less than about 0.2 bar and preferably less than or equal to about 0.05 bar.

13. Device for discharging water according to one of the preceding claims, **characterized in that** the second chamber (20) is delimited by a pipe (32) which extends in the transverse direction, to which vacuum can be applied and whose circumference is provided with openings (22), via which the first chamber (18) is connected to the second chamber (20) formed by the interior of the pipe.

14. Device for discharging water as claimed in one of the preceding claims, **characterized in that** the collecting trough (14) is subdivided into segments over the machine width.

15. Device for discharging water as claimed in one of Claims 1 to 13, **characterized in that** the collecting trough (14) is designed to be continuous over the machine width.

16. Device for discharging water as claimed in one of the preceding claims, **characterized in that** the vacuum prevailing in the second chamber (20) is produced by a volumetric pump.

17. Use of the device for discharging water according to one of the preceding claims for a press arrangement serving to dewater a fibrous web, in particular a paper or board web, and having at least one press nip extended in the web running direction.

## Revendications

1. Dispositif d'évacuation d'eau (10) pour une machine à papier ou analogue, en particulier pour une presse à feutre (12) d'une telle machine à papier, avec une cuvette de collecte (14) s'étendant au moins essentiellement sur la largeur de la machine, dans lequel la cuvette de collecte (14) comprend une première chambre (18) se trouvant à la pression atmosphérique et recevant l'eau qui arrive (16), et une deuxième chambre (20) mise sous vide et communiquant avec la première, dans laquelle l'eau s'accumulant dans la première chambre (18) est aspirée et hors de laquelle l'eau est finalement évacuée, **caractérisé en ce que** le niveau de l'eau dans la deuxième chambre (20) est situé au-dessus du niveau de l'eau (H₁) de la première chambre (18).

2. Dispositif d'évacuation d'eau selon la revendication 1, **caractérisé en ce qu'**au moins une des deux chambres (18, 20) s'étend au moins essentiellement sur la largeur de la machine.

3. Dispositif d'évacuation d'eau selon la revendication 1 ou 2, **caractérisé en ce que** les deux chambres (18, 20) sont raccordées l'une à l'autre par des ouvertures (22), qui sont réparties sur la largeur de la machine.

4. Dispositif d'évacuation d'eau selon l'une quelconque des revendications précédentes, **caractérisé en ce que** l'eau est évacuée hors de la deuxième chambre (20) sur au moins un des deux côtés de la machine.

5. Dispositif d'évacuation d'eau selon l'une quelconque des revendications précédentes, **caractérisé en ce que** les deux chambres (18, 20) sont raccordées l'une à l'autre par des ouvertures étranglées (22).

6. Dispositif d'évacuation d'eau selon l'une quelconque des revendications précédentes, **caractérisé en ce que** la direction moyenne d'écoulement, c'est-à-dire la direction d'écoulement principale effective de l'écoulement d'eau prévalant dans la première chambre (18) est au moins sensiblement libre d'écoulement transversal.

7. Dispositif d'évacuation d'eau selon l'une quelconque des revendications précédentes, **caractérisé en ce que** la direction moyenne d'écoulement, c'est-à-dire la direction d'écoulement principale effective prévalant dans la deuxième chambre (20) comporte une composante transversale orientée dans la direction de la largeur de la machine.

8. Dispositif d'évacuation d'eau selon l'une quelconque des revendications précédentes, **caractérisé en ce que** les deux chambres (18, 20) sont raccordées l'une à l'autre par au moins un tube (28), qui débouche par une extrémité dans une ouverture de raccordement respective (22) dans une paroi de séparation (26) prévue entre les chambres (18, 20) et avec son autre extrémité dans la deuxième chambre (20).

9. Dispositif d'évacuation d'eau selon la revendication 8, **caractérisé en ce qu'**il est prévu plusieurs tubes (28) répartis sur la largeur de la machine.

10. Dispositif d'évacuation d'eau selon la revendication 9, **caractérisé en ce qu'**il est prévu environ 0,5 à 5 tubes (28) par mètre.

11. Dispositif d'évacuation d'eau selon l'une quelconque des revendications 8 à 10, **caractérisé en ce que** les tubes (28) présentent un diamètre d'environ 10 à environ 100 mm.

12. Dispositif d'évacuation d'eau selon l'une quelconque des revendications précédentes, **caractérisé en ce que** le vide dans la deuxième chambre (20) est inférieur à environ 0,2 bar et de préférence inférieur ou égal à environ 0,05 bar.

13. Dispositif d'évacuation d'eau selon l'une quelconque des revendications précédentes, **caractérisé en ce que** la deuxième chambre (20) est limitée par un tube (32) mis sous vide et s'étendant en direction transversale, dont l'enveloppe est pourvue d'ouvertures (22) par lesquelles la première chambre (18) est raccordée à la deuxième chambre (20) formée par l'espace intérieur du tube.

14. Dispositif d'évacuation d'eau selon l'une quelconque des revendications précédentes, **caractérisé en ce que** la cuvette de collecte (14) est divisée en segments sur la largeur de la machine.

15. Dispositif d'évacuation d'eau selon l'une quelconque des revendications 1 à 13, **caractérisé en ce que** la cuvette de collecte (14) est continue sur la largeur de la machine.

16. Dispositif d'évacuation d'eau selon l'une quelconque des revendications précédentes, **caractérisé en ce que** le vide régnant dans la deuxième chambre (20) est produit par une pompe volumétrique.

17. Utilisation du dispositif d'évacuation d'eau selon l'une quelconque des revendications précédentes pour une installation de presse servant à l'essorage d'une bande de matière fibreuse, en particulier d'une bande de papier ou de carton, et présentant au moins une fente de pressage prolongée dans la direction de défilement de la bande.
